# EUROPÄISCHE PATENTSCHRIFT

(11) **EP 1 400 633 B1**
(45) Veröffentlichungstag und Bekanntmachung des Hinweises auf die Patenterteilung: **26.11.2008**
(21) Anmeldenummer: 03450210.4
(22) Anmeldetag: 18.09.2003
(51) Int. Cl.: E02D 3/12

(54) **Bohrkopf**
Drill head
Tête de forage

(30) Priorität: 19.09.2002 AT 14132002
(43) Veröffentlichungstag der Anmeldung: 24.03.2004
(62) Teilanmeldung aus: 08016408.0
(73) Patentinhaber: Sigma Consult GmbH, 4040 Linz (AT)
(72) Erfinder: Aufricht, Heinz, 1080 Wien (AT)
(74) Vertreter: Ellmeyer, Wolfgang

(56) Entgegenhaltungen:
- EP-A- 0 436 954
- WO-A-94/02687
- GB-A- 2 198 765
- PATENT ABSTRACTS OF JAPAN Bd. 014, Nr. 355 (M-1004), 31. Juli 1990 (1990-07-31) & JP 02 125017 A (ISHIZUE KENSETSU:KK), 14. Mai 1990 (1990-05-14)

## Beschreibung

Die Erfindung betrifft einen Bohrkopf zur Ausbildung eines Stütz- oder Verfestigungsbereiches im Boden mit zumindest einem Bohrwerkzeug, und zumindest einem Element zum Einbringen von Bodenverfestigungssubstanz in den Boden, wobei der Bohrkopf eine Vorrichtung zum Vermischen der eingebrachten Bodenverfestigungssubstanz mit dem vom Bohrwerkzeug während des Bohrvorganges abgetragenen und/oder gelösten Bodenmaterials aufweist, wobei am Bohrkopf eine Vorrichtung zur Förderung des abgetragenen und/oder gelösten Bodenmaterials und der eingebrachten Bodenverfestigungssubstanz in axialer Richtung des Bohrkopfes zur Vorrichtung zum Vermischen vorgesehen ist, und wobei die Vorrichtung zur Förderung durch zumindest eine entlang eines Umfangteilstückes des Bohrkopfes verlaufende Teilschnecke gebildet ist, die zwischen dem Bohrwerkzeug und der Vorrichtung zum Vermischen angeordnet ist

Einige der in der Natur vorzufindenden Böden sowie junge oder alte Bodenauffüllungen haben eine Beschaffenheit, welche die Verwendung als tragfähigen Baugrund entweder nur sehr eingeschränkt oder gar nicht zuläßt. Bei bekannten Bodenverbesserungsmethoden wird zunächst ein Loch, entweder mit oder ohne Verrohrungsschutz, in den Boden gebohrt und das dabei gelöst anfallende Bodenmaterial zur Gänze oder teilweise aus dem Bohrloch gefördert oder aus der ehemaligen Lagerung verändert, um dieses Bodenmaterial entweder durch Zementsuspension oder Bindemittel zu ersetzen oder teilweise mit Zementsuspension oder Bindemittel zu vermengen und im Anschluß daran wieder in das Bohrloch zu fördern. Dieser Vorgang bereitet bei der Methode, bei der der Boden nur teilweise ersetzt wird (teilweiser Bodenersatz), vor allem bei bindigen Böden insofern Schwierigkeiten, als eine Klumpenbildung des unverbesserten Materials eine homogene Vermischung des Bodens mit der Zementsuspension und/oder dem Bindemittel verhindert. Die Methode des vollständigen Bodenersatzes ist wiederum bei losem Untergrund problematisch, da das entstehende Bohrloch noch vor dem Anfüllen mit Zementsuspension oder Bindemittel einstürzen bzw. einbrechen kann, woraufhin auch in diesem Fall die Einbringung der Zementsuspension oder des Bindemittels in die erforderliche Teufe nicht möglich ist.

Bei diesen beiden grundsätzlichen Verfahren ist die anfallende Bodenverbesserungssubstanz relativ hoch, während das anfallende Aushubmaterial, welches teilweise mit Zementsuspension vermengt ist, beiseite geschaffen und teilweise entsprechend der chemischen Zusammensetzung des Bindemittels auf Sondermülldeponien entsorgt werden muß.

Aus der US 5 645 376 A ist ein Bohrkopf zur Ausbildung eines Stütz- und Verfestigungsbereiches im Boden bekanntgeworden, an dem Schneid- und Brecharme befestigt sind, während dessen Bohrschaft selbst hohl ausgebildet und an seinem unteren Ende eine Öffnung zum Ausstoß von Zement angebracht ist, der bei Rotation der Bohrvorrichtung mit dem aufgebrochenen Erdreich vermischt wird. Nicht drehfest mit dem Bohrschaft verbundene Scherblätter sind in Längsrichtung des Bohrschafts zwischen Schneidblättern und Brechzähnen angeordnet. Auf diese Weise sind die Scherblätter von der Rotationsbewegung des Bohrschafts entkoppelt, werden aber während des Bohrvorgangs aufgrund der Reibung zwischen diesen und dem Erdreich mitgenommen und vermischen dieses auf diese Weise mit dem Zement. Damit wird zwar eine Vermischung des Erdreiches mit Zementlösung vorgenommen, die Scherblätter drehen sich aber unabhängig vom Bohrschaft und sind in einem Winkel gegenüber der Längsachse angestellt. Den Schneidblättern wird in dieser Patentschrift zwar auch eine Mischwirkung zugeschrieben, in der Praxis findet diese aber nicht ausreichend statt, um eine homogene Durchmischung zu erreichen, weswegen es zu statischen Unsicherheiten kommen kann.

In der EP 0 436 954 A1 ist ein Doppelrohr-Bohrkopf zur Bodenbefestigung beschrieben, der über seinen zylindrischen Körper verteilt angebrachte Stäbe zum Vermischen der über Düsen eingespritzten Zementsuspension aufweist, welche ein Durchmischen des über ein am Ende des Bohrkopfes angeordneten, in Form einer Teilschnecke ausgebildeten Bohrwerkzeug herausgebrochenen Bodenmaterials und der Zementsuspension bewirken.

Bei dem in der WO 94/02687 beschriebenen Bohrkopf wird der Boden während des Bohrvorganges verdrängt und der entstehende Hohlraum mit Zementsuspension gefüllt. Eine Bodenverfestigung durch Vermischung mit Bodenmaterial kommt dabei nicht zustande. Der Bohrkopf hat einen kegelstumpfförmigen Schaft, entlang dem eine schneckenartige Blattanordnung angebracht ist, mit welcher der Bohrkopf in den Untergrund geschraubt wird. Im oberen Teil sind hydraulisch schwenkbare Arme vorgesehen, die durch Verdrängung einen Hohlraum im Boden ausbilden, der mit Zement gefüllt wird, der über Düsen im Körper des Bohrkopfes eingebracht wird.

Aus der GB 2 198 765 A geht ein Bohrwerkzeug mit einer längsverlaufenden, kontinuierlichen Schraubfläche hervor, die Unterbrechungen aufweist. Die am freien Ende eintretende Bodenstabilisierungsmischung wird über die Schraubfläche mit dem Bodenmaterial vermischt, wobei die Drehrichtung des Bohrwerkzeuges abwechselnd umgekehrt wird, um eine gute Durchmischung zu erhalten. Rotierende Mischelemente ohne Förderwirkung sind bei diesem Bohrwerkzeug nicht vorgesehen.

Aufgabe der Erfindung ist es daher, einen Bohrkopf der eingangs genannten Art anzugeben, der eine Verfestigung des Bodens in nur einem Arbeitsgang ermöglicht, wobei die anfallende Aushubmenge möglichst gering gehalten oder überhaupt vermieden werden soll. Weitere Aufgabe der Erfindung ist es, eine möglichst homogene Durchmischung von aufgebrochenem Erdreich und eingebrachter Bodenverfestigungssubstanz zu erreichen, um eine gewünschte Belastbarkeit des verfestigten Bodens garantieren zu können. Weitere Aufgabe der Erfindung ist es auch, einen Bohrkopf anzugeben, mit dem eine Verfestigung auch bei schwierigen Bodenverhältnissen durchgeführt werden kann.

Erfindungsgemäß wird dies dadurch erreicht, daß die zumindest eine Teilschnecke zumindest eine Durchbrechung aufweist, durch welche Teile des Bodenmaterials ohne längsgefördert zu werden hindurchgleiten können und eine Mischwirkung ausgeübt wird.

Eine Rotation des Bohrkopfes hat damit zwingend eine Längsförderung und damit ebenso zwingend eine intensive Vermischung des Bodenmaterials mit der Verfestigungssubstanz zur Folge. Auf diese Weise wird das durch das Bohrwerkzeug aufgebrochene Bodenmaterial einerseits in situ mit der Bodenverfestigungssubstanz vermischt, wodurch das Bodenmaterial nicht aus der Bohröffnung geschafft werden muß und ein Einstürzen der Bohröffnung nicht zustande kommen kann, andererseits kommt es während des Bohrvorganges zu einer zwingenden Bewegung des Bodenmaterials in axialer Richtung, wodurch dieses zusammen mit der Bodenverfestigungssubstanz zu der Vorrichtung zum Vermischen, welche auf dem Bohrkopf vorgesehen ist, getrieben wird. Das Ergebnis dieser Kombination aus Längsförderung und Radialmischung ist ein homogen verfestigter Boden, der hohe Zusammendrückbarkeit gewährleistet. Bei den aus dem Stand der Technik bekannten Bohrköpfen kommt es durch die relativ inhomogene Vermischung im Bohrloch zu Vertikalsetzungen des verfestigten Bereiches, die an den darauf gestützten Bauwerken hohe Schäden hervorrufen können. Tragfähigkeit und Festigkeit des verfestigten Bereiches erfahren bei Errichtung mit dem erfindungsgemäßen Bohrkopf eine signifikante Erhöhung, samt der damit verbundenen Setzungsminimierung.

Damit die Fördermenge in Richtung zur Vorrichtung zum Vermischen nicht zu groß wird und es nicht zu einer Bewegung des Erdreiches aus dem Bohrloch kommt, kann vorgesehen sein, daß die Länge des Umfangteilstücks, entlang dessen sich die Teilschnecke erstreckt, nicht größer als eine Hälfte des Bohrkopfumfangs beträgt.

Eine weitere Ausbildung der Erfindung kann darin bestehen, daß die Vorrichtung zum Vermischen der Bodenverfestigungssubstanz mit dem abgetragenen Bodenmaterial durch zumindest einen Bodenmischfortsatz gebildet ist. Bei rotierendem Betrieb des Bohrkopfes ist somit für eine ständige Durchmischung von Bodenverfestigungssubstanz und Bodenmaterial gesorgt.

Eine Ausführungsform der Erfindung, bei der sowohl eine Rotation als auch eine einfache Zufuhr der Bodenverfestigungssubstanz gegeben ist, kann darin bestehen, daß der Bohrkopf einen hohlzylindrischen Grundkörper aufweist, dessen Mittelachse eine Rotationsachse bildet, und das Bohrwerkzeug an einem Ende des Grundkörpers angeordnet und um die Rotationsachse rotierbar ist. Die Zufuhr der Bodenverfestigungssubstanz kann dabei über den Innenraum des hohlzylindrischen Grundkörpers geschehen. Eine drehend bohrende Arbeitsweise läßt eine schonende Bodenkonsolidierung zu, was vor allem im innerstädtischen Bereich und in der Nähe von erschütterungsempfindlichen Bauwerken von Vorteil ist.

Weiters kann eine Ausbildung der Erfindung darin bestehen, daß der zumindest eine Bodenmischfortsatz mit dem hohlzylindrischen Grundkörper verbunden ist und von diesem radial nach außen auskragt. Eine Rotation des Grundkörpers ergibt damit automatisch eine Durchmischung des um diesen aufgebrochenen Materials.

Um eine Unwucht der Rotationsbewegung zu vermeiden, kann vorgesehen sein, daß jeweils zwei Bodenmischfortsätze an gegenüberliegenden Umfangspunkten des Grundkörpers in entgegengesetzte Richtung radial nach außen auskragen.

Dabei können gemäß einer weiteren Ausführungsform der Erfindung die jeweils zwei Bodenmischfortsätze in Längsrichtung des Grundkörpers beabstandet sein, wodurch sich eine den Mischvorgang fördernde Aufteilung der Bodenmischfortsätze über die Grundkörperlänge erzielen läßt.

Eine verbesserte Führung des erfindungsgemäßen Bohrkopfes innerhalb des von diesem hergestellten Bohrloches läßt sich in Weiterbildung der Erfindung dadurch verwirklichen, daß die Verbindungslinien der jeweils zwei Bodenmischfortsätze entlang des Grundkörperumfanges um einen Winkel, vorzugsweise um 90°, zueinander versetzt sind.

Zusätzlich zum Bohrwerkzeug können weiters Bodenbrech- und - schneidvorrichtungen vorgesehen sein, die eine Aufweitung eines durch das Bohrwerkzeug bewirkten Kerndurchmessers auf einen Nenndurchmesser ermöglichen. Vorzugsweise können die Bodenbrech- und -schneidvorrichtungen durch mehrere um den Umfang verteilte Schneiden gebildet sein.

So kann eine Variante der Erfindung darin bestehen, daß die Schneiden an einem konusförmigen Endbereich des Grundkörpers angeordnet sind, der an das Bohrwerkzeug angrenzt, wodurch eine deutliche Aufweitung des Bohrloches möglich wird.

Eine weitere Ausführungsform der Erfindung kann darin bestehen, daß die zumindest eine Teilschnecke an ihrem einen, dem Bohrwerkzeug zugekehrten Ende zumindest zwei parallel angeordnete, schräg zur Mittelachse des Grundkörpers angestellte Meißel-Elemente aufweist, mit deren Hilfe das Aufweiten des Bohrloches rascher durchgeführt werden kann.

Eine konstruktiv einfache Variante der Erfindung kann darin bestehen, daß das zumindest eine Element zum Einbringen von Bodenverfestigungssubstanz durch eine in der Mantelfläche des Grundkörpers vorgesehene, im Öffnungsquerschnitt veränderbare Injektions-Düse zum Ausstoß von Zement-Suspension gebildet ist, und daß der Innenraum des Grundkörpers über eine Hochdruckpumpe mit einem Suspensions-Reservoir verbunden ist. Durch die Verwendung von Zementsuspension werden keine zusätzlichen Stoffe wie Luft und/oder Wasser und/oder Bentonit in den zu verbessernden Boden eingebracht, was eine den Boden verschlechternde Reaktion verhindern hilft. Es entsteht kein durch bodenchemische Bestandteile verunreinigter Suspensionsrücklauf, der unter Umständen auf Sondermülldeponien entsorgt werden muß.

Bevorzugt können mehrere Injektions-Düsen mit veränderbarem Öffnungsquerschnitt vorgesehen sein, die im Bereich der Bodenbrech- und Schneidvorrichtungen am Grundkörper angeordnet sind, sodaß eine ausreichende Menge an Zementsuspension zum Vermischen mit dem Bodenmaterial bereitgestellt werden kann.

Nachfolgend wird die Erfindung anhand der in den Zeichnungen dargestellten Ausführungsformen eingehend erläutert. Es zeigt dabei
Fig.1 eine schematisierte Darstellung einer Ausführungsform des erfindungsgemäßen Bohrkopfes;
Fig.2 einen Ausschnitt aus einer Ausführungsform des erfindungsgemäßen Trägerverbaus und
Fig.3 eine Schrägrißansicht des Bohrkopfes gemäß Fig.1.

Fig.1 zeigt einen Bohrkopf 10 zur Ausbildung eines Stütz- oder Verfestigungsbereiches im Boden, der über einen Bohrgestängeverbinder 20 mit einem nicht dargestellten Bohrgestänge verbindbar ist, über welches ein Antriebsdrehmoment übertragen werden kann. Zu diesem Zweck weist der Bohrkopf 10 einen hohlzylindrischen Grundkörper 19 auf, dessen Mittelachse eine Rotationsachse 11 bildet, um welche dieser rotierbar ist. Am unteren Ende des Bohrkopfes 10 ist ein Bohrwerkzeug 1 angebracht, das z.B. in der in Fig. 3 gezeigten Form ausgebildet sein kann, wobei am Ende eines Schaftes von diesem abstehende Schneiden befestigt sind, über welche der Boden in einem Kernlochdurchmesser aufgebrochen werden kann. Die Erfindung ist aber nicht auf eine besondere Form des Bohrwerkzeuges beschränkt, genauso wie auf dem Bohrkopf 10 angebrachte Bodenbrech- und Schneidvorrichtungen 5, 15 auch in einer von Fig.1 und 3 abweichenden Weise ausgeführt sein können.

Gemäß Fig.1 und 3 weisen die Bodenbrech- unnd Schneidvorrichtungen mehrere um den Umfang verteilte Schneiden 5 auf, die an einem konusförmigen Endbereich des Grundkörpers 19 angeordnet sind, der an das Bohrwerkzeug 1 angrenzt. Diese Schneiden 5 weiten die durch das Bohrwerkzeug 1 aufgebrochene Öffnung weiter auf.

Über Elemente zum Einbringen der Bodenbefestigungssubstanz 2, 3, 4, die seitlich am Bohrkopf 10 vorgesehen sind, wird die Zementsuspension während des Bohrvorganges in das durch den Bodenaufbrechvorgang gebildete Bodenmaterial eingebracht. Zur Durchführung des erfindungsgemäßen Verfahrens weist der Bohrkopf weiters eine Vorrichtung 6, 7, 8 zum Vermischen der unter Druck eingebrachten Bodenverfestigungssubstanz mit dem vom Bohrwerkzeug 1 während des Bohrvorganges abgetragenen und/oder gelösten Bodenmaterials auf. Dadurch wird der Boden in der aufgebrochenen Bodenöffnung in situ mit der Zementsuspension vermengt, wodurch sich nach der Aushärtung des Gemisches eine Verfestigung des Bodens ergibt. Der derart verfestigte Bodenbereich kann Stützfunktion ausüben. Sämtliches aufgebrochenes Bodenmaterial verbleibt dabei in der Bohröffnung.

Erfindungsgemäß ist am Bohrkopf 10 eine Vorrichtung zur Förderung des abgetragenen und/oder gelösten Bodenmaterials und der eingebrachten Bodenverfestigungssubstanz in axialer Richtung des Bohrkopfes zur Vorrichtung zum Vermischen 6, 7, 8 vorgesehen, wobei die Vorrichtung zur Förderung in der gezeigten Ausführungsform durch zwei entlang eines Umfangteilstückes des Grundkörpers 19 verlaufende Teilschnecken 17 gebildet ist, die jeweils an ihrem einen, dem Bohrwerkzeug 1 nahen Ende drei parallel angeordnete, schräg zur Mittelachse des Grundkörpers 19 angestellte Meißel-Elemente 15 aufweisen, welche bei Rotation des Bohrkopfes 10 die Aufweitung auf den Nenndurchmesser vornehmen, sodaß während des Bohrvorganges zwischen der Mantelfläche des hohlzylindrischen Grundkörpers 19 und der Bohrlochwandung ein Ringraum mit aufgebrochenem Bodenmaterial gebildet wird. Die Anzahl und die Positionierung der verwendeten Meißel-Elemente 15 ist ohne jede Bedeutung für die Erfindung und kann beliebig variiert werden.

Vorzugsweise ist die Länge des Umfangteilstückes, entlang dessen sich die Teilschnecken 17 erstrecken, nicht größer als die Hälfte des Bohrkopfumfanges. Da eine Aufwärtsbewegung des aufgebrochenen Bodenmaterials zwar stattfinden soll, dabei aber das Material nicht aus dem Bohrloch verdrängt werden soll, sind die beiden Teilschnecken 17 jeweils mit einer Durchbrechung 12 versehen, durch welche das Bodenmaterial hindurchgleiten kann. Die Durchbrechungen 12 können in ihrer Größe variieren aber auch weggelassen werden.

Zur Ausbildung von Stütz- oder Verfestigungsbereichen im Boden wird dieser aufgebrochen und danach in die aufgebrochene Bodenöffnung Bodenverfestigungssubstanz eingebracht. Erfindungsgemäß wird das im Verlauf des Bodenaufbrechvorganges gebildete Bodenmaterial in der aufgebrochenen Bodenöffnung mit Bodenverfestigungssubstanz in axialer Richtung der Bohrung gefördert und vermischt, und das sich bildende Gemisch aushärten gelassen. Als Bodenverfestigungssubstanz wird üblicherweise eine Zementsuspension in die aufgebrochene Bodenöffnung eingebracht, jede andere geeignete Substanz kann dafür ebenfalls verwendet werden.

Als Elemente zum Ausstoß der Zement-Suspension sind Injektions-Düsen 2, 3, 4 mit veränderbarem Öffnungsquerschnitt in der Mantelfläche des Grundkörpers 19 ausgebildet, wobei der Innenraum des Grundkörpers 19 über eine nicht dargestellte Hochdruckpumpe mit einem Suspensions-Reservoir verbunden ist. Die Injektions-Düsen 2, 3, 4 sind vorzugsweise im Bereich der Bodenbrech- und Schneidvorrichtungen 5, 15, 17 im Grundkörper 19 angeordnet und ihre Anzahl bzw. ihr Durchmesser ist so dimensioniert, daß eine ausreichende Menge an Zementsuspension in der während des Bohrvorganges zur Verfügung stehenden Zeit dem ausgebrochenen Bodenmaterial zugeführt wird.

Die Vorrichtung zum Vermischen der Zementsuspension ist durch Bodenmischfortsätze 6, 7, 8 gebildet, die entlang der Längsachse des Grundkörpers 19 angeordnet sind und bei Rotation des Grundkörpers 19 um seine Längsachse eine Vermischung von Zementsuspension und dem aufgebrochenen Bodenmaterial vornehmen. Die beiden Teilschnecken 17 üben neben ihrer Förderwirkung über ihre Durchbrechungen 12 auch eine Mischwirkung aus. Anzahl und Form der Teilschnecken können variieren.

Jeweils zwei der mit dem Grundkörper 19 verbundenen Bodenmischfortsätze 6, 7, 8 kragen an gegenüberliegenden Umfangspunkten des Grundkörpers 19 in entgegengesetzte Richtung radial nach außen aus, wobei die jeweils zwei Bodenmischfortsätze 6, 7, 8 in Längsrichtung des Grundkörpers 19 voneinander beabstandet sind. Die Verbindungslinien der zwei Bodenmischfortsätze 6, 7 sind entlang des Grundkörperumfanges um einen Winkel, vorzugsweise um 90°, gegenüber den zwei Bodenmischfortsätzen 8 versetzt. Die Anzahl sowie die Längs- und Umfangsversetzung der Bodenmischfortsätze kann entsprechend den Eigenschaften des zu mischenden Bodenmaterials angepaßt werden. Am freien Ende der Bodenmischfortsätze angebrachte Querendstücke 18 an den Bodenmischfortsätzen 7, 8 dienen der verbesserten Führung des Bohrkopfes 10 innerhalb der Bohrung.

Der auf einem Bohrgestänge montierte erfindungsgemäße Bohrkopf wird mittels eines geeigneten Bohrgerätes in die Bohrbeginnposition gebracht. Der Innenraum des hohlzylindrischen Grundkörpers 19 wird über das Bohrgestänge, welches mit der Hochdruckpumpe verbunden ist, mit der Zementsuspension in der dem jeweiligen Boden entsprechenden Zusammensetzung entweder unmittelbar vor, gleichzeitig mit oder unmittelbar nach dem Bohrbeginn beaufschlagt.

Durch die drehend bohrende Niederbringung des erfindungsgemäßen Bohrkopfes 10 bis zur Endteufe der Bodenverbesserungsstrecke und anschließendem Rückzug wird mittels dem Bohrwerkzeug 1 und den Bodenbrech- und -schneidvorrichtungen 5, 15 der anstehende Boden in seiner ursprünglichen Struktur verändert bzw. aufgebrochen und durch die gleichzeitige Einbringung der Zementsuspension mittels der Zementsuspensions-Injektionsdüsen 2, 3, 4 und der rotierenden Mischbewegung der Bodenmischfortsätze 6, 7, 8 sowie der Förderbewegung der Teilschnecken 17 Bodenmaterial und Zementsuspension kontinuierlich vermengt, was nach der Zementabbindung zu einer neuen und tragfähigen Bodenstruktur führt. In Abhängigkeit vom Nenndurchmesser des Bohrkopfes 10 und der in ihrem Öffnungsquerschnitt veränderbaren Injektionsdüsen 2, 3, 4 werden so Bodenverbesserungsstrecken in den dem Nenndurchmesser entsprechenden unterschiedlichen Durchmessern hergestellt.

Dem erfindungsgemäßen Verfahren nach muß der Vortrieb des Bohrkopfes nicht durch Rotation erfolgen. Es kann auch die Bohröffnung durch einen Zementsuspensions-Hochdruckstrahl geschaffen werden, der durch geeignete Anordnung der Zementinjektionsdüsen zugleich eine Vermengung des dabei aus dem Boden gelösten Materials mit der Zementsuspension und damit die Verfestigung des Untergrunds bewirkt.

Fig.2 zeigt einen Ausschnitt eines Trägerverbaus zur Baugrubensicherung mit zwei im Boden eingelassenen, benachbarten Trägern 40, 41, die stellvertretend für eine beliebige Ausdehnung des Trägerverbaus dargestellt sind und die über eine Ausfachung miteinander verbunden sind, die den auf den Trägerverbau wirkenden, seitlichen Bodendruck an die Träger 40, 41 weiterleitet.

Erfindungsgemäß sind die Träger 40, 41 in ersten, vorzugsweise säulenförmigen Bodenbefestigungskörpern 30, 31 aufgenommen und die Ausfachung ist durch zwei zweite unbewehrte, vorzugsweise säulenförmige Bodenbefestigungskörper 35 gebildet, die jeweils zwischen die zwei benachbarten ersten Bodenbefestigungskörper 30, 31 gesetzt sind, in welche die Träger 40, 41 aufgenommen sind. Die Anzahl der zwischen den beiden ersten Bodenbefestigungskörpern 30, 31 gesetzten ersten Bodenbefestigungskörper 35 kann im Rahmen der Erfindung variieren.

Die Querschnitte der ersten Bodenbefestigungskörper 30, 31 und der an diese unmittelbar angrenzenden zweiten Bodenbefestigungskörper 35 sowie die Querschnitte benachbarter zweiter Bodenbefestigungskörper 35 sind jeweils teilweise überschneidend ausgebildet und die Querschnittsmittelpunkte 38 der zweiten Bodenbefestigungskörper 35 gegenüber der Verbindungslinie 36 zwischen den Querschnittsmittelpunkten der ersten Bodenbefestigungskörper 30,31 so versetzt angeordnet, daß die jeweils zwischen die zwei ersten Bodenbefestigungskörper 30, 31 gesetzten zweiten Bodenbefestigungskörper 35 ein horizontales Gewölbe ausbilden, um den seitlichen Bodendruck aufnehmen zu können.

In den erfindungsgemäß hergestellten zweiten Bodenbefestigungskörper 30 ist im noch feuchten Zustand ein Stahlprofil 40 eingerammt worden. Fine andere Bauvariante bildet hingegen der erfindungsgemäß hergestellte Bodenbefestigungskörper 31, in den Ortbetonpfähle 41 eingebohrt worden sind. Es kann auch aber auch eine andere Art Träger zur Verwirklichung des erfindungsgemäßen Verbaus verwendet werden.

Besonders bevorzugt werden die ersten und zweiten Bodenbefestigungskörper 30, 31, 35 jeweils durch einen nach dem erfindungsgemäßen Verfahren hergestellten Bodenbefestigungskörper gebildet. Durch deren überschneidende und gegenüber der Verbindungslinie 36 versetzte Anordnung wird ein Gewölbe geschaffen, das dem seitlich wirkenden Druck des Bodens widersteht.

Bei der Herstellung des erfindungsgemäßen Trägerverbaus, insbesondere für die Baugrubensicherung, werden Träger 40, 41 in den Boden gesetzt und es wird zwischen diesen eine Ausfachung gebildet, indem entlang dem Verlauf des auszubildenden Trägerverbaus, vorzugsweise säulenförmige, Befestigungskörper 30, 31, 35 längsseitig aneinander stoßend in den Boden gesetzt werden, wobei die Querschnitte jeweils benachbarter Befestigungskörper einander überschneidend ausgebildet werden. Dies geschieht bevorzugt, indem die Befestigungskörper 30, 31, 35 im noch nicht ausgehärteten Zustand so aneinandergesetzt werden, sodaß sich einander überschneidende Querschnitte jeweils benachbarter Befestigungskörper 30, 31, 35 ausbilden. Solange die Zementsuspension noch nicht ausgehärtet ist, kann der jeweils in der Reihe nachfolgende Befestigungskörper so ausgebildet werden, daß dieser mit dem Querschnitt des vorhergehenden Befestigungskörpers teilweise überlappt, in dem der dafür verwendete Bohrkopf so abgesenkt wird, daß er in den schon fertiggestellten Querschnitt des vorhergehenden Befestigungskörpers eingreift. Nach der Aushärtung sind die Querschnitte überschneidend asugebildet.

Die Träger 40, 41 werden in einer vorbestimmbaren Teilung voneinander beabstandet in die Befestigungskörper 30, 31 eingebracht, wobei die Teilung jeweils einem Vielfachen des Abstandes der Querschnittsmittelpunkte der Befestigungskörper 30, 31, 35 entspricht, in Fig.2 beträgt die Teilung z.B. das Dreifache des Mittelpunktabstandes, und wobei jene Befestigungskörper 35, die zwischen jeweils zwei Befestigungskörpern 30, 31 angeordnet werden, in welche die Träger 40, 41 eingebracht werden, in einem bogenförmigen Verlauf gesetzt werden, sodaß sie ein horizontales Gewölbe ausbilden, um den seitlichen Bodendruck aufnehmen zu können.

## Patentansprüche

1. Bohrkopf zur Ausbildung eines Stütz- oder Verfestigungsbereiches im Boden mit zumindest einem Bohrwerkzeug (1), und zumindest einem Element (2, 3, 4) zum Einbringen von Bodenverfestigungssubstanz in den Boden, wobei der Bohrkopf (10) eine Vorrichtung zum Vermischen (6, 7, 8) der eingebrachten Bodenverfestigungssubstanz mit dem vom Bohrwerkzeug (1) während des Bohrvorganges abgetragenen und/oder gelösten Bodenmaterials aufweist, wobei am Bohrkopf (10) eine Vorrichtung zur Förderung (17) des abgetragenen und/oder gelösten Bodenmaterials und der eingebrachten Bodenverfestigungssubstanz in axialer Richtung des Bohrkopfes zur Vorrichtung zum Vermischen (6, 7, 8) vorgesehen ist, und wobei die Vorrichtung zur Förderung durch zumindest eine entlang eines Umfangteilstückes des Bohrkopfes (10) verlaufende Teilschnecke (17) gebildet ist, die zwischen dem Bohrwerkzeug (1) und der Vorrichtung zum Vermischen (6, 7, 8) angeordnet ist, **dadurch gekennzeichnet, daß** die zumindest eine Teilschnecke (17) zumindest eine Durchbrechung (12) aufweist, durch welche Teile des Bodenmaterials ohne längsgefördert zu werden hindurchgleiten können und eine Mischwirkung ausgeübt wird und dass die Länge des Umfangteilstücks, entlang dessen sich die Teilschnecke erstreckt, nicht grösser als eine Hälfte des Bohrkopfumfangs beträgt.

2. Bohrkopf nach Anspruch 1, **dadurch gekennzeichnet, daß** die Länge des Umfangteilstücks, entlang dessen sich die Teilschnecke (17) erstreckt, nicht größer als eine Hälfte des Bohrkopfumfangs beträgt.

3. Bohrkopf nach Anspruch 1 oder 2, **dadurch gekennzeichnet, daß** die Vorrichtung zum Vermischen der Bodenverfestigungssubstanz mit dem abgetragenen Bodenmaterial durch zumindest einen Bodenmischfortsatz (6, 7, 8) gebildet ist.

4. Bohrkopf nach Anspruch 1 oder 2, **dadurch gekennzeichnet, daß** der Bohrkopf (10) einen hohlzylindrischen Grundkörper (19) aufweist, dessen Mittelachse eine Rotationsachse bildet, daß das Bohrwerkzeug (1) an einem Ende des Grundkörpers angeordnet und um die Rotationsachse rotierbar ist, und daß der zumindest eine Bodenmischfortsatz (6, 7, 8) mit dem hohlzylindrischen Grundkörper (19) verbunden ist und von diesem radial nach außen auskragt.

5. Bohrkopf nach Anspruch 4, **dadurch gekennzeichnet, daß** jeweils zwei Bodenmischfortsätze (6, 7, 8) an gegenüberliegenden Umfangspunkten des Grundkörpers (19) in entgegengesetzte Richtung radial nach außen auskragen.

6. Bohrkopf nach Anspruch 5, **dadurch gekennzeichnet, daß** die jeweils zwei Bodenmischfortsätze (6, 7, 8) in Längsrichtung des Grundkörpers (19) beabstandet sind.

7. Bohrkopf nach Anspruch 6, **dadurch gekennzeichnet, daß** die Verbindungslinien der jeweils zwei Bodenmischfortsätze (6, 7, 8) entlang des Grundkörperumfanges um einen Winkel, vorzugsweise um 90°, zueinander versetzt sind.

8. Bohrkopf nach einem der vorhergehenden Ansprüche, **dadurch gekennzeichnet, daß** weiters Bodenbrech- und -schneidvorrichtungen (5, 15) vorgesehen sind.

9. Bohrkopf nach Anspruch 8, **dadurch gekennzeichnet, daß** die Bodenbrech- und -schneidvorrichtungen durch mehrere um den Umfang verteilte Schneiden (5) gebildet sind.

10. Bohrkopf nach Anspruch 9, **dadurch gekennzeichnet, daß** die Schneiden (5) an einem konusförmigen Endbereich des Grundkörpers (19) angeordnet sind, der an das Bohrwerkzeug (1) angrenzt.

11. Bohrkopf nach einem der vorhergehenden Ansprüche, **dadurch gekennzeichnet, daß** die zumindest eine Teilschnecke (17) an ihrem einen, dem Bohrwerkzeug (1) zugekehrten Ende zumindest zwei parallel angeordnete, schräg zur Mittelachse des Grundkörpers (19) angestellte Meißel-Elemente (15) aufweist.

12. Bohrkopf nach einem der vorhergehenden Ansprüche, **dadurch gekennzeichnet, daß** das zumindest eine Element zum Einbringen von Bodenverfestigungssubstanz durch eine in der Mantelfläche des Grundkörpers (19) vorgesehene, im Öffnungsquerschnitt veränderbare Injektions-Düse zum Ausstoß von Zement-Suspension (2, 3, 4) gebildet ist, und daß der Innenraum des Grundkörpers (19) über eine Hochdruckpumpe mit einem Suspensions-Reservoir verbunden ist.

13. Bohrkopf nach Anspruch 12, **dadurch gekennzeichnet, daß** mehrere Injektions-Düsen (2, 3, 4) mit veränderbarem Öffnungsquerschnitt vorgesehen sind, die im Bereich der Bodenbrech- und Schneidvorrichtungen (5, 15) am Grundkörper (19) angeordnet sind.

## Claims

1. A drill head for forming a support or solidification area in the soil, with at least one drilling tool (1) and at least one element (2, 3, 4) for introducing soil solidification substance into the soil, said drill head (10) having a device for mixing (6, 7, 8) the soil solidification substance introduced into the soil with the soil material eroded and/or removed by said drilling tool (1) during the drilling process, a device for transporting (17) the eroded and/or removed soil material and the soil solidification substance introduced into the soil in an axial direction of the drill head to said mixing device (6, 7, 8) being provided at said drill head (10) and said transporting device being formed by at least one partial screw (17) extending along a peripheral section of said drill head (10) and being disposed between said drilling tool (1) and said mixing device (6, 7, 8), **characterised in that** said at least one partial screw (17) has at least one opening (12) through which parts of the soil material may slide without being transported along the longitudinal axis and via which a mixing effect is achieved, and **in that** the length of said peripheral section, along which said partial screw extends, is not greater than one half of the drill head circumference.

2. The drill head according to claim 1, **characterised in that** the length of said peripheral section, along which said partial screw (17) extends, is not greater than one half of the drill head circumference.

3. The drill head according to claim 1 or claim 2, **characterised in that** said device for mixing the soil solidification substance with the eroded soil material is formed by at least one soil mixing extension (6, 7, 8).

4. The drill head according to claim 1 or claim 2, **characterised in that** said drill head (10) has a main body with the slape of a hollow cylinder whose central axis constitutes a rotational axis, that said drilling tool (1) is disposed at one end of said main body and can be rotated around said rotational axis, and that said at least one soil mixing extension (6, 7, 8) is connected to said hollow cylindrical main body (19) and projects radially in an outward direction.

5. The drill head according to claim 4, **characterised in that** two respective soil mixing extensions (6, 7, 8) project radially in an outward direction at opposite peripheral points of the body (19).

6. The drill head according to claim 5, **characterised in that** said two respective soil mixing extensions (6, 7, 8) are spaced apart in the longitudinal direction of the body (19).

7. The drill head according to claim 6, **characterised in that** the connecting lines of said respective two soil mixing extensions (6, 7, 8) are offset from each other by a certain angle, preferably an angle of 90°, along the body circumference.

8. The drill head according to any one of the preceding claims, **characterized in that** additionally soil breaking and soil cutting devices (5, 15) are provided.

9. The drill head according to claim 8, **characterised in that** said soil breaking and cutting devices are formed by several cutting edges (5) distributed around the circumference.

10. The drill head according to claim 9, **characterised in that** said cutting edges (5) are disposed at a conical end section of the body (19) adjacent to the drilling tool (1).

11. The drill head according to any one of the preceding claims, **characterised in that** said at least one partial screw (17) has, at its one end which is facing the drilling tool (1), at least two parallelly disposed chisel elements (15) adjusted in an inclined position to the central axis of the main body (19).

12. The drill head according to any one of the preceding claims, **characterised in that** said at least one element for introducing soil solidification substance into the soil is formed by an injection nozzle for ejecting a cement suspension (2, 3, 4) which is provided in the surface area of the main body (19) and has a modifiable opening cross-section, and that the interior space of the main body (19) is connected to a suspension reservoir via a high-pressure pump.

13. The drill head according to claim 12, **characterised in that** several injection nozzles (2, 3, 4) with modifiable opening cross-sections, being disposed on the main body (19) in the area of the soil breaking and cutting devices (5, 15), are provided.

## Revendications

1. Tête de forage pour la formation d'une zone de support et de solidification dans le sol, avec au moins un outil de forage (1) et au moins un élément (2, 3, 4) pour introduire une substance pour la solidification du sol dans le sol, ladite tête de forage (10) comportant un dispositif pour mélanger (6, 7, 8) la substance introduite pour la solidification du sol avec la matière du sol ablatée et/ou enlevée par ledit outil de forage (1) au cours du processus de forage, un dispositif pour le transport (17) de la matière du sol ablatée et/ou enlevée et de la substance introduite pour la solidification du sol dans une direction axiale vers ledit dispositif de mélange (6, 7, 8) étant prévu à ladite tête de forage (10), et ledit dispositif de transport étant formé par au moins une vis partielle (17) s'étendant le long d'un tronçon circonférentiel de ladite tête de forage (10) et étant disposée entre ledit outil de forage (1) et ledit dispositif de mélange (6, 7, 8), **caractérisée en ce que** ladite au moins une vis partielle (17) a au moins un orifice a travers (12) duquel des fragments de la matière du sol peuvent glisser sans être transportés dans un sens longitudinal et un effet de mélange peut être obtenu, et que la longueur du tronçon circonférentiel, au long duquel la vis partielle s'étend, n'est pas plus large qu'une moitié de la circonférence de la tête de forage.

2. Tête de forage selon la revendication 1, **caractérisée en ce que** la longueur du tronçon circonférentiel, au long duquel la vis partielle (17) s'étend, n'est pas plus large qu'une moitié de la circonférence de la tête de forage.

3. Tête de forage selon la revendication 1 ou 2, **caractérisée en ce que** ledit dispositif pour mélanger la substance pour la solidification du sol avec la matière ablatée est formé par une extension de mélange du sol (6, 7, 8).

4. Tête de forage selon la revendication 1 ou 2, **caractérisée en ce que** ladite tête de forage (10) a un corps (19) en forme d'un cylindre creux dont l'axe central représente un axe de révolution, que ledit outil de forage (1) est disposé à un bout du corps et peut être tourné autour dudit axe de révolution, et que ladite au moins une extension de mélange du sol (6, 7, 8) est reliée audit corps cylindrique creux (19) et saillit de ceci d'une manière radiale vers l'extérieur.

5. Tête de forage selon la revendication 4, **caractérisée en ce que** deux extensions de mélange du sol (6, 7, 8) respectives, disposées à deux points circonférentiels opposés du corps (19), saillissent d'une manière radiale vers l'extérieur dans des directions opposées.

6. Tête de forage selon la revendication 5, **caractérisée en ce que** lesdites deux extensions de mélange du sol (6, 7, 8) respectives sont écartées l'une de l'autre dans le sens longitudinal du corps (19).

7. Tête de forage selon la revendication 6, **caractérisée en ce que** les lignes de jonction des deux extensions de mélange du sol (6, 7, 8) respectives sont décalées l'une de l'autre d'un certain angle, de préférence d'un angle de 90°, le long de la circonférence du corps.

8. Tête de forage selon l'une des revendications précédentes, **caractérisée en ce que**, en plus, des dispositifs de cassure et de coupage du sol (5, 15) sont prévus.

9. Tête de forage selon la revendication 8, **caractérisée en ce que** lesdits dispositifs de cassure et de coupage du sol sont formés par plusieurs tranchants (5) répartis autour de la circonférence.

10. Tête de forage selon la revendication 9, **caractérisée en ce que** lesdits tranchants (5) sont disposés à une section finale conique du corps (19) avoisinante l'outil de forage (1).

11. Tête de forage selon l'une des revendications précédentes, **caractérisée en ce que** ladite au moins une vis partielle (17) comporte au moins deux éléments de trépan (15) à son bout adjacent à l'outil de forage (1) qui sont disposés d'une façon parallèle et mises en place d'une façon inclinée vers l'axe central du corps (19).

12. Tête de forage selon l'une des revendications précédentes, **caractérisée en ce que** ledit au moins un élément pour l'introduction de la substance pour la solidification du sol est formé par une buse d'injection prévue dans la surface du corps (19), la section transversale de l'ouverture de celle-ci étant modifiable, pour l'éjection d'une suspension de ciment (2, 3, 4), et que l'intérieur du corps (19) est relié à un réservoir pour la suspension via une pompe haute pression.

13. Tête de forage selon la revendication 12, **caractérisée en ce que** plusieurs buses d'injection (2, 3, 4) dont la section transversale de l'ouverture est modifiable sont prévues et disposées près des dispositifs de cassure et de coupage du sol (5, 15).
